# EUROPÄISCHE PATENTSCHRIFT

(11) **EP 1 443 168 B1**
(45) Veröffentlichungstag und Bekanntmachung des Hinweises auf die Patenterteilung: **10.03.2010**
(21) Anmeldenummer: 04001698.2
(22) Anmeldetag: 27.01.2004
(51) Int. Cl.: E05D 15/06

(54) **Trennwandelement mit einer Bodenführung**
Partition wall with a bottom guide
Élement de cloison avec guidage au sol

(30) Priorität: 28.01.2003 DE 10303331
(43) Veröffentlichungstag der Anmeldung: 04.08.2004
(73) Patentinhaber: DORMA GmbH + Co. KG, 58256 Ennepetal (DE)
(72) Erfinder: Neise, Wolfgang, 26215 Wiefelstede (DE)

(56) Entgegenhaltungen:
- DE-A- 10 052 539
- DE-A- 19 735 238
- US-A- 3 334 375
- US-A- 5 088 236

## Beschreibung

Die Erfindung betrifft ein mittels einer Bodenführung an oder in einer Bodenführungsschiene zwangsgeführtes Trennwandelement, wobei die Bodenführung einen sich vertikal parallel zur Ebene des Trennwandelementes erstreckenden, mit dem Trennwandelement verschraubbaren laschenförmigen längeren Profilschenkel eines Bodenführungsprofiles aufweist und mit einem an dem längeren Profilschenkel angrenzenden horizontalen Profilschenkel und einem an dem horizontalen Profilschenkel anschließenden vertikalen kürzeren Profilschenkel die untere Stirnkante des Trennwandelementes umgreift.

Trennwandelemente der vorgenannten Art sind im Regelfall mittels einer oberen Tragvorrichtung an einer Führungsschiene hängend geführt und bestehen ebenfalls regelmäßig aus Glasscheiben, die zu flächendeckenden Glasfronten vereinigt oder bei offener Trennwand in einem Stauraum gelagert werden können. Dabei wird entweder auf eine zusätzliche Bodenführung völlig verzichtet oder es sind an der unteren Stirnkante der Trennwandelemente angeordnete, an oder in einer Bodenführungsschiene zwangsgeführte Bodenführungsprofile vorgesehen.

Eine Vorrichtung nach dem Oberbegriff des Anspruches 1, konzipiert für die Abkleidung eines Balkons mittels Glasscheiben, offenbart das US Patent 5,088,236. Die Bodenschiene ist im Wesentlichen T-förmig ausgebildet, wobei die oberseitig des T-Steges angeordneten T-Schenkel oberseitig und seitlich von einem an dem Bodenführungsprofil angeordneten Gleitschuh überfasst werden. Bestandteil des Bodenführungsprofiles bildende Vorrichtungen zur Verriegelung der Glasscheiben mit der Bodenschiene oder Mittel zum Anschluss und zur Zentrierung benachbarter Scheiben sind nicht offenbart.

Die US 3,334,375 zeigt eine Schiebewand, deren einzelne Wandelemente mittels eines unterseitig eines Profiles angeordneten Stiftes in einer Nut geführt sind.

Aufgabe der Erfindung ist es, ein an einem Trennwandelement befestigtes Bodenführungsprofil, insbesondere für ein aus einer Glaswand bestehendes Trennwandelement, zu schaffen, das an oder in einer Bodenschiene geführt ist und wahlweise oder in Kombination der Verbindung mit einem das Trennwandelement an oder in der Bodenschiene festliegender Verriegelung oder dem Anschluss oder der Zentrierung eines benachbarten Trennwandelementes dient.

Die Erfindung löst die gestellte Aufgabe mit den Merkmalen des Anspruches 1. Nach Maßgabe der Erfindung ermöglicht die vom Trennwandelement beabstandete Anordnung eines längeren Profilschenkels einerseits und eines sich orthogonal zum längeren Profilschenkel erstreckenden Flansches andererseits die kombinatorische Zuordnung eines Riegelelementes bzw. eines das angrenzende Trennwandelement aufnehmenden bzw. zentrierenden Aufnahmeprofiles.

Weitere Merkmale der Erfindung sind durch die Unteransprüche gekennzeichnet.

Da ein oder mehrere Abstandshalter zwischen dem eigentlichen Trennwandelement und dem längeren Schenkel einen Freiraum bilden, wird dieser Freiraum erfindungsgemäß für die Anordnung einer Führungskulisse für das Riegelelement genutzt. Zur Betätigung des Riegelelementes weist der längere Profilschenkel des Bodenführungsprofiles ein Langloch für den Durchtritt eines mit dem Riegelelement verbundenen Betätigungsgriffes auf.

Die Verbindung zwischen Glasscheiben und Anschlusselementen erfolgt im Regelfall durch so genannte Punkthalter oder Klemmbeschläge; mit Bezug auf die hier vorliegende Erfindung hat es sich aus Gründen der Materialkosten als ausreichend erwiesen, wenn der Abstandshalter zweiteilig ausgebildet ist und aus einer Bestandteil eines Klemmbeschlages bildenden Distanzscheibe und einem die Führungskulisse für das Riegelelement bildenden, an dem die untere Stirnkante des Trennwandelementes umgreifenden horizontalen Profilschenkel des Bodenführungsprofiles anschließenden vertikalen Profilschenkel besteht. Die Führungskulisse für das Riegelelement wird somit ausschließlich durch den vorgenannten vertikalen Profilschenkel gebildet. Der vertikale Profilschenkel ist bevorzugt unlösbar mit dem längeren Profilschenkel verbunden.

Um das Riegelelement wahlweise außer Funktion zu setzen oder in seiner verriegelten Position festsetzen zu können, wird weiterhin vorgeschlagen, dass das Riegelelement mittels einer eine Gewindebohrung des vertikalen Profilschenkels durchfassenden und gegen das Riegelelement anstellbaren Madenschraube gegenüber der Kulissenführung feststellbar ist.

Zur Gewährleistung einer technisch einfachen Lösung der Aufnahme bzw. Distanzierung eines an das Trennwandelement anschließenden weiteren Trennwandelementes dient das Merkmal, dass der längere Profilschenkel des Bodenführungsprofiles und der sich an den längeren Profilschenkel orthogonal anschließende, sich parallel zur Ebene des Trennwandelementes erstreckende Flansch in der gleichen Ebene verlaufen. Dies eröffnet die Möglichkeit, dass für die Aufnahme des anschließenden Trennwandelementes vorgesehene Aufnahmeprofil in unterschiedlicher Weise anzuordnen. Bei einem fluchtenden Verlauf benachbarter Trennwandelemente ist es zweckmäßig, dass das am freien Ende des Flansches angeordnete Aufnahmeprofil in gegenüberliegender Anordnung zwei Aufnahmenuten aufweist, wobei eine erste, dem längeren Profilschenkel des Bodenführungsprofiles zugewandte Aufnahmenut eine vertikale Stirnkante des Trennwandelelementes umschließt und die zweite gegenüberliegende Aufnahmenut eine vertikale Stirnkante eines an das Trennwandelement fluchtend angrenzenden weiteren Trennwandelementes aufnimmt.

Mit Bezug auf Eckverbindungen unterschiedlicher Winkelabweichungen schlägt die Erfindung vor, dass das am freien Ende des Flansches angeordnete Aufnahmeprofil zwei graduell zueinander versetzte Aufnahmenuten aufweist, wobei eine erste dem längeren Profilschenkel des Bodenführungsprofiles zugewandte Aufnahmenut eine vertikale Stirnkante des Trennwandelementes umschließt und die zweite Aufnahmenut eine Stirnkante eines unter einem Winkel an das Trennwandelement angrenzenden weiteren Trennwandelementes aufnimmt.

Die Befestigung von Glasscheiben an geeigneten Trägerelementen erfolgt regelmäßig über in den Glasscheiben angeordnete Bohrungen. Da die vorgenannten Bohrungen ebenso wie die in sie einfassenden oder sie durchfassenden Befestigungselemente oder Verbindungselemente einer gewissen Fertigungstoleranz unterliegen, besteht regelmäßig die Problematik, die Bohrung in der Glasscheibe mit der Achse des Befestigungselementes oder Klemmelementes in eine fluchtende Deckung zu bringen. Es besteht deshalb die Problematik, das Bodenführungsprofil so an dem Trennwandelement anzuordnen, dass das Trennwandelement bzw. ein angrenzendes Trennwandelement jeweils dem Nutgrund der vorgenannten Nuten anliegt.

Zur Gewährleistung dieses Merkmales wird mit der Erfindung weiter vorgeschlagen, dass zwischen dem Nutgrund der dem längeren Profilschenkel des Bodenprofiles zugewandten Aufnahmenut und der vertikalen Stirnkante des Trennwandelementes ein Glasschutz und/oder ein gegen die vertikale Stirnkante mittelbar oder unmittelbar anstellbares Druckstück angeordnet ist.

Gleiches gilt für die Umklammerung der unteren Stirnkante des Trennwandelementes durch das Bodenführungsprofil; hier kennzeichnet sich die Erfindung dadurch aus, dass der mit dem Trennwandelement verschraubbare längere Profilschenkel des Bodenführungsprofiles relativ zum Trennwandelement begrenzt vertikal verschiebbar ist und der horizontale Profilschenkel des Bodenführungsprofiles die untere Stirnkante des Trennwandelementes mit Spiel übergreift und zwischen dem horizontalen Profilschenkel und der Stirnkante ein gegen die Stirnkante mittelbar oder unmittelbar anstellbares Druckstück angeordnet ist.

Die Erfindung wird nachfolgend anhand von vier Ausführungsbeispielen näher erläutert.

Es zeigen jeweils in Ansicht, Seitenansicht, Schnitt und Draufsicht:
- Figur 1 - 4:: Das Bodenführungsprofil ausschließlich mit dem Verriegelungselement.
- Figur 5 - 8:: Das Bodenführungsprofil in kombinatorischer Anordnung mit Verriegelungselement, Flansch und Aufnahmeprofil.
- Figur 9 - 12:: Das Bodenführungsprofil unter Verzicht auf das Verriegelungselement mit Flansch und Aufnahmeprofil bei fluchtender Anordnung der Trennwandelemente.
- Figur 13 - 16:: Das Bodenführungsprofil mit Flansch und Aufnahmeprofil bei einer Eckverbindung benachbarter Trennwandelemente.

In den dargestellten Ausführungsbeispielen ist ein Bodenführungsprofil 1 mittels eines Klemmbeschlages 18 an einem Trennwandelement 2 befestigt. Die Befestigung erfolgt über einen begrenzt vertikal verschiebbaren längeren Profilschenkel 5, an dem sich ein eine untere Stirnkante 8 des Trennwandelementes 2 unterfassender horizontaler Profilschenkel 6 anschließt. An der dem längeren Profilschenkel 5 gegenüberliegenden Seite ist ein kürzerer Profilschenkel 7 ausgebildet. Beispielsweise aus der Figur 2 ist ersichtlich, dass zwischen dem längeren Profilschenkel 5 des Bodenführungsprofiles 1 (siehe auch Figur 15) und dem Trennwandelement 2 Abstandshalter 9 angeordnet sind, wobei der in der Bildebene obere Abstandshalter 9 durch eine Bestandteil des Klemmbeschlages 18 bildende Distanzscheibe 19 gebildet ist und der untere Abstandshalter 9 einen kurzen vertikalen Profilschenkel 20 bildet, der bevorzugt unlösbar mit dem längeren Profilschenkel 5 verbunden ist. Der vertikale Profilschenkel 20 besteht, wie insbesondere Figur 4 erkennen lässt, aus zwei beabstandet angeordneten Führungslaschen, die zwischen sich eine Nut einschließen und somit die Führungskulisse 15 für das zwischen den beiden Führungslaschen verschiebbar geführte Riegelelement 10 bilden. Zur Betätigung des Riegelelementes 10 dient ein mit dem Riegelelement 10 verbundener Betätigungsgriff 17, dessen Griffschaft 33 in einem Langloch 16 des längeren Profilschenkels 5 geführt ist. Zur möglichen Festlegung des Riegelelementes. 10 in der entriegelten oder verriegelten Position dient eine in einer Gewindebohrung 21 der Kulissenführung 15 angeordnete und gegen die Kulissenführung 15 anstellbare Madenschraube 22.

Aus Figur 3 ist ferner ersichtlich, dass zur zuverlässigen Einspannung, beispielsweise eines als Glasscheibe ausgebildeten Trennwandelementes 2, im Bereich des horizontalen Profilschenkels des Bodenführungsprofiles 1 ein Druckstück 30 vorgesehen ist, welches mittels einer Madenschraube 31 gegen die untere Stirnkante 8 (siehe Figur 15) anstellbar ist.

Gemäß den Figuren 5 bis 8 weist das Bodenführungsprofil 1, außer dem Riegelelement 10, zusätzlich einen einstückig mit dem längeren Profilschenkel 5 verbundenen Flansch 11 auf, an dessen freiem Ende 12 ein Aufnahmeprofil 13 für die fluchtende Aufnahme und Zentrierung eines weiteren Trennwandelementes 4 angeordnet ist. Hierzu sind im Aufnahmeprofil 13 zwei Aufnahmenuten 23 und 24 vorgesehen, wobei die Aufnahmenut 23 unter Zwischenschaltung eines Glasschutzes 29 an der vertikalen Stirnkante 25 des Trennwandelementes 2 anliegt und die Aufnahmenut 24 der Aufnahme und Zentrierung der vertikalen Stimkante 26 eines angrenzenden Trennwandelementes 4 dient.

Das Ausführungsbeispiel nach den Figuren 9 bis 12 unterscheidet sich vom Ausführungsbeispiel nach den Figuren 5 bis 8 lediglich dadurch, dass auf die Zuordnung eines Riegelelementes 10 verzichtet wurde, wobei lediglich ein in die nicht dargestellte Bodenführungsschiene eingreifender Führungszapfen 32 vorgesehen ist.

Gemäß der Ausführungsform nach den Figuren 13 bis 16 wurde ebenfalls auf die Zuordnung eines Riegelelementes 10 verzichtet; das am freien Ende 12 des Flansches 11 angeordnete Aufnahmeprofil 14 ermöglicht hier jedoch die Aufnahme und Zentrierung eines an das Trennwandelement 2 angrenzenden Trennwandelementes 3, wobei beide Trennwandelemente 2 und 3 um 90° versetzt angeordnet sind. Im Bereich des Nutgrundes 28 der Aufnahmenuten 23 und 24 ist jeweils ein Glasschutz 29 vorgesehen, der der vertikalen Stirnkante 25 des Trennwandelementes 2 bzw. der vertikalen Stirnkante 27 des orthogonal anschließenden Trennwandelementes 3 anliegt.

### Bezugszeichenliste

- 1: Bodenführungsprofil
- 2: Trennwandelement
- 3: Trennwandelement
- 4: Trennwandelement
- 5: längerer Profilschenkel
- 6: horizontaler Profilschenkel
- 7: kürzerer Profilschenkel
- 8: untere Stirnkante des Trennwandelementes
- 9: Abstandshalter
- 10: Riegelelement
- 11: Flansch
- 12: freies Ende des Flansches
- 13: Aufnahmeprofil
- 14: Aufnahmeprofil
- 15: Führungskulisse
- 16: Langloch
- 17: Betätigungsgriff
- 18: Klemmbeschlag
- 19: Distanzscheibe
- 20: vertikaler Profilschenkel
- 21: Gewindebohrung
- 22: Madenschraube
- 23: Aufnahmenut
- 24: Aufnahmenut
- 25: vertikale Stirnkante
- 26: vertikale Stirnkante
- 27: vertikale Stirnkante
- 28: Nutgrund
- 29: Glasschutz
- 30: Druckstück
- 31: Madenschraube
- 32: Führungszapfen
- 33: Griffschaft

## Patentansprüche

1. Mittels einer Bodenführung an oder in einer Bodenführungsschiene zwangsgeführtes Trennwandelement (2), wobei die Bodenführung einen sich vertikal parallel zur Ebene des Trennwandelementes (2) erstreckenden, mit dem Trennwandelement (2) verschraubbaren laschenförmigen längeren Profilschenkel (5) eines Bodenführungsprofiles (1) aufweist und mit einem an den längeren Profilschenkel (5) angrenzenden horizontalen Profilschenkel (6) und einem an den horizontalen Profilschenkel (6) anschließenden vertikalen kürzeren Profilschenkel (7) eine untere Stirnkante (8) des Trennwandelementes (2) umgreift und wobei ein Aufnahmeprofil (13, 14) für ein angrenzendes Trennwandelement (3, 4) vorgesehen ist, **dadurch gekennzeichnet, dass** zwischen dem längeren Profilschenkel (5) und dem Trennwandelement (2) mindestens ein Abstandshalter (9) angeordnet ist und dass das Bodenführungsprofil (1) ein gegen die Bodenführungsschiene verschiebbares Riegelelement (10) und einen orthogonal an den längeren Profilschenkel (5) anschließenden, sich parallel zur Ebene des Trennwandelementes (2) erstreckenden Flansch (11) aufweist, an dessen freiem Ende (12) das Aufnahmeprofil (13, 14) für das angrenzende Trennwandelement (3, 4) angeordnet ist, wobei der Abstandshalter (9) eine Führungskulisse (15) für das Riegelelement (10) bildet.

2. Bodenführung nach Anspruch 1, **dadurch gekennzeichnet, dass** der längere Profilschenkel (5) des Bodenführungsprofiles (1) ein Langloch (16) für den Durchgriff eines mit dem Riegelelement (10) verbundenen Betätigungsgriffes (17) aufweist.

3. Bodenführung nach einem der Ansprüche 1 bis 2, **dadurch gekennzeichnet, dass** der Abstandshalter (9) zweiteilig ausgebildet ist und aus einer Bestandteil eines Klemmbeschlages (18) bildenden Distanzscheibe (19) und einem die Führungskulisse (15) für das Riegelelement (10) bildenden, an den die untere Stirnkante (8) des Trennwandelementes (2) umgreifenden horizontalen Profilschenkel (6) des Bodenführungsprofiles (1) anschließenden vertikalen Profilschenkel (20) besteht.

4. Bodenführung nach Anspruch 3, **dadurch gekennzeichnet, dass** das Riegelelement mittels einer eine Gewindebohrung (21) eines vertikalen Profilschenkels (20) durchfassenden und gegen das Riegelelement (10) anstellbaren Madenschraube (22) gegenüber der Kulissenführung (15) feststellbar ist.

5. Bodenführung nach einem der Ansprüche 1 bis 4, **dadurch gekennzeichnet, dass** der längere Profilschenkel (5) des Bodenführungsprofiles (1) und der sich an den längeren Profilschenkel (5) orthogonal anschließende, sich parallel zur Ebene des Trennwandelementes (2) erstreckende Flansch (11) in der gleichen Ebene verlaufen.

6. Bodenführungsprofil nach einem der Ansprüche 1 bis 5, **dadurch gekennzeichnet, dass** das am freien Ende (12) des Flansches (11) angeordnete Aufnahmeprofil (13) in gegenüberliegender Anordnung zwei Aufnahmenuten (23, 24) aufweist, wobei eine erste dem längeren Profilschenkel (5) des Bodenprofiles (1) zugewandte Aufnahmenut (23) eine vertikale Stirnkante (25) des Trennwandelementes (2) umschließt und die zweite gegenüberliegende Aufnahmenut (24) eine vertikale Stirnkante (26) eines an das Trennwandelement (2) fluchtend angrenzenden weiteren Trennwandelementes (4) aufnimmt.

7. Bodenführung nach einem der Ansprüche 1 bis 6, **dadurch gekennzeichnet, dass** das am freien Ende (12) des Flansches (11) angeordnete Aufnahmeprofil (14) zwei graduell zueinander versetzte Aufnahmenuten (23, 24) aufweist, wobei die erste dem längeren Profilschenkel (5) des Bodenführungsprofiles (1) zugewandte Aufnahmenut (23) eine vertikale Stirnkante (25) des Trennwandelementes (2) umschließt und die zweite Aufnahmenut (24) eine Stirnkante (27) eines unter einem Winkel an das Trennwandelement (2) angrenzenden weiteren Trennwandelementes (3) aufnimmt.

8. Bodenführung nach einem der Ansprüche 1 bis 7, **dadurch gekennzeichnet, dass** zwischen einem Nutgrund (28) der dem längeren Profilschenkel (5) des Bodenführungsprofiles (1) zugewandten Aufnahmenut (23) und der vertikalen Stirnkante (25) des Trennwand-elementes (2) ein Glasschutz (29) und/oder ein gegen die vertikale Stirnkante (25) mittelbar oder unmittelbar anstellbares Druckstück angeordnet ist.

9. Bodenführung nach einem der Ansprüche 1 bis 8, **dadurch gekennzeichnet, dass** der mit dem Trennwandelement (2) verschraubbare längere Profilschenkel (5) des Bodenführungsprofiles (1) relativ zum Trennwandelement (2) begrenzt vertikal verschiebbar ist und der horizontale Profilschenkel (6) des Bodenführungsprofiles (1) die untere Stirnkante (8) des Trennwandelementes (2) mit Spiel übergreift und zwischen dem horizontalen Profilschenkel (6) und der Stirnkante (8) ein gegen die Stirnkante (8) mittelbar oder unmittelbar anstellbares Druckstück (30) angeordnet ist.

## Claims

1. A partitioning wall element (2), which is forcibly guided by means of a floor guide at or in a floor guide rail, wherein the floor guide has a longer plate-shaped profile leg (5) of a floor guide profile (1), which leg extends vertically and parallel with regard to the plane of the partitioning wall element (2) and is screwable to the partitioning wall element (2), and surrounds a lower frontal edge (8) of the partitioning wall element (2) with a horizontal profile leg (6), which is adjacent to the longer profile leg (5), and with a vertical shorter profile leg (7), which adjoins the horizontal profile leg (6), and wherein a reception profile (13, 14) is provided for an adjacent partitioning wall element (3, 4), **characterized in that** at least one spacer (9) is disposed between the longer profile leg (5) and the partitioning wall element (2), and **in that** the floor guide profile (1) has a locking element (10), which is displaceable towards the floor guide rail, and a flange (11), which orthogonally adjoins the longer profile leg (5) and extends parallel to the plane of the partitioning wall element (2), at the free end (12) of said flange the reception profile (13, 14) being disposed for the adjacent partitioning wall element (3, 4), the spacer (9) forming a guiding gate (14) for the locking element (10).

2. A floor guide according to claim 1, **characterized in that** the longer profile leg (5) of the floor guide profile (1) has an oblong hole (16) for the passage of an operating handle (17), which is connected to the locking element (10).

3. A floor guide according to one of the claims 1 to 2, **characterized in that** the spacer (9) is configured bipartite and consists of a spacing disc (19), which is a component of a clamping fitting (18), and of a vertical profile leg (20), which forms a guiding gate (15) for the locking element (10), and adjoins the horizontal profile leg (6) of the floor guide profile (1), which leg surrounds the lower frontal edge (8) of the partitioning wall element (2).

4. A floor guide according to claim 3, **characterized in that** the locking element can be immobilized in relation to the gate guide (15) by means of a headless screw (22), which passes through a threaded bore (21) of a vertical profile leg (20) and is adjustable against the locking element (10).

5. A floor guide according to one of the claims 1 to 4, **characterized in that** the longer profile leg (5) of the floor guide profile (1) and the flange (11), which orthogonally adjoins the longer profile leg (5) and extends parallel to the plane of the partitioning wall element (2), extend in the same plane.

6. A floor guide profile according to one of the claims 1 to 5, **characterized in that** the reception profile (13), disposed at the free end (12) of the flange (11), has two reception grooves (23, 24) disposed opposite each other, wherein a first reception groove (23), facing the longer profile leg (5) of the floor guide profile (1), surrounds a vertical frontal edge (25) of the partitioning wall element (2), and the second opposite reception groove (24) receives a vertical frontal edge (26) of another partitioning wall element (4) adjacent in true alignment to the partitioning wall element (2).

7. A floor guide according to one of the claims 1 to 6, **characterized in that** the reception profile (14), disposed at the free end (12) of the flange (11), has two reception grooves (23, 24) disposed gradually offset with regard to each other, wherein the first reception groove (23), facing the longer profile leg (5) of the floor guide profile (1), surrounds a vertical frontal edge (25) of the partitioning wall element (2), and the second reception groove (24) receives a frontal edge (27) of another partitioning wall element (3) adjacent to the partitioning wall element (2) at an angle.

8. A floor guide according to one of the claims 1 to 7, **characterized in that** a glass protection (29) and/or a pressure piece, which is indirectly or directly adjustable against the vertical frontal edge (25), are/is disposed between a groove bottom (28) of the reception groove (23), facing the longer profile leg (5) of the floor guide profile (1), and the vertical frontal edge (25) of the partitioning wall element (2).

9. A floor guide according to one of the claims 1 to 8, **characterized in that** the longer profile leg (5) of the floor guide profile (1), which is screwable to the partitioning wall element (2), is restrictedly vertically displaceable in relation to the partitioning wall element (2) and that the horizontal profile leg (6) of the floor guide profile (1) overlaps the lower frontal edge (8) of the partitioning wall element (2) with play and **in that** a pressure piece (30), which is indirectly or directly adjustable against the frontal edge (8), is disposed between the horizontal profile leg (6) and the frontal edge (8).

## Revendications

1. Elément de cloison de séparation (2) à guidage forcé au moyen d'un guidage au sol sur ou dans un rail de guidage au sol, le guidage au sol ayant une branche de profilé (5) plus longue en forme de patte d'un profilé de guidage au sol (1), branche qui peut être vissée à l'élément de cloison de séparation (2) et s'étend à la verticale parallèlement par rapport au plan de l'élément de cloison de séparation (2), et entourant un bord antérieur (8) et inférieur de l'élément de cloison de séparation (2), avec une branche de profilé (6) horizontale adjacente à la branche de profilé (5) plus longue, et avec une branche de profilé (7) verticale plus courte adjacente à la branche de profilé (6) horizontale, et un profilé de réception (13, 14) étant prévu pour un élément de cloison de séparation (3, 4) adjacent, **caractérisé en ce qu'**au moins un écarteur (9) est agencé entre la branche de profilé (5) plus longue et l'élément de cloison de séparation (2) et **en ce que** le profilé de guidage au sol (1) présente un élément de verrouillage (10), qui est déplaçable envers le rail de guidage au sol, et il présente une bride (11), qui est contiguë orthogonalement à la branche de profilé (5) plus longue et s'étend parallèlement au plan de l'élément de cloison de séparation (2), le profilé de réception (13, 14) pour l'élément de cloison de séparation (3, 4) adjacent étant agencé à l'extrémité libre (12) de la bride, l'écarteur (9) formant une coulisse de guidage (15) pour l'élément de verrouillage (10).

2. Guidage au sol selon la revendication 1, **caractérisé en ce que** la branche de profilé (5) plus longue du profilé de guidage au sol (1) présente un trou oblong (16) pour le passage d'une manette de commande (17) qui est reliée à l'élément de verrouillage (10).

3. Guidage au sol selon l'une des revendications 1 à 2, **caractérisé en ce que** l'écarteur (9) est aménagé en deux pièces et consiste en un disque d'entretoise (19), qui forme un composant d'une ferrure de serrage (18), et en une branche de profilé (20) verticale formant la coulisse de guidage (15) pour l'élément de verrouillage (10) et étant contiguë à la branche de profilé (6) horizontale entourant le bord antérieur (8) et inférieur de l'élément de cloison de séparation (2).

4. Guidage au sol selon la revendication 3, **caractérisé en ce que** l'élément de verrouillage est verrouillable par rapport au guidage de coulisse (15) au moyen d'une vis sans tête (22) qui est réglable contre l'élément de verrouillage (10) et passe à travers un trou taraudé (21) d'une branche de profilé (20) verticale.

5. Guidage au sol selon l'une des revendications 1 à 4, **caractérisé en ce que** la branche de profilé (5) plus longue du profilé de guidage au sol (1) et la bride (11), contiguë orthogonalement à la branche de profilé (5) plus longue et s'étendant parallèlement au plan de l'élément de cloison de séparation (2), s'étendent sur le même plan.

6. Profilé de guidage au sol selon l'une des revendications 1 à 5, **caractérisé en ce que** le profilé de réception (13), agencé à l'extrémité libre (12) de la bride (11), présente deux rainures de réception (23, 24) en disposition opposée, une première rainure de réception (23) orientée vers la branche de profilé (5) plus longue du profilé de guidage au sol (1) entourant un bord antérieur (25) et vertical de l'élément de cloison de séparation (2) et la deuxième rainure de réception (24) opposée recevant un bord antérieur (26) et vertical d'un autre élément de cloison de séparation (4) adjacent à l'élément de cloison de séparation (2) de façon alignée.

7. Guidage au sol selon l'une des revendications 1 à 6, **caractérisé en ce que** le profilé de réception (14) agencé à l'extrémité libre (12) de la bride (11) présente deux rainures de réception (23, 24) graduellement décalées l'une vers l'autre, la première rainure de réception (23), orientée vers la branche de profilé (5) plus longue du profilé de guidage au sol (1), entourant un bord antérieur (25) et vertical de l'élément de cloison de séparation (2) et la deuxième rainure de réception (24) recevant un bord antérieur (27) d'un autre élément de cloison de séparation (3) adjacent à l'élément de cloison de séparation (2) sous un angle.

8. Guidage au sol selon l'une des revendications 1 à 7, **caractérisé en ce qu'**une protection de verre (29) et/ou un membre de pression, qui est indirectement ou directement réglable contre le bord antérieur vertical (25), sont agencés entre un fond de rainure (28) de la rainure de réception (23), orientée vers la branche de profilé (5) plus longue du profilé de guidage au sol (1), et le bord antérieur (25) et vertical de l'élément de cloison de séparation (2).

9. Guidage au sol selon l'une des revendications 1 à 8, **caractérisé en ce que** la branche de profilé (5) plus longue du profilé de guidage au sol (1), qui peut être vissée à l'élément de cloison de séparation (2), est verticalement déplaçable de façon restreinte par rapport à l'élément de cloison de séparation, et **en ce que** la branche de profilé (6) horizontale du profilé de guidage au sol (1) entoure par-dessus le bord antérieur (8) et inférieur de l'élément de cloison de séparation (2) avec jeu et qu'un membre de pression (30) est agencé entre la branche de profilé (6) horizontale et le bord antérieur (8), membre qui est indirectement ou directement réglable contre le bord antérieur (8).
